# EUROPÄISCHE PATENTSCHRIFT

(11) **EP 0 710 164 B1**
(45) Veröffentlichungstag und Bekanntmachung des Hinweises auf die Patenterteilung: **19.11.1997**
(21) Anmeldenummer: 94924768.8
(22) Anmeldetag: 15.07.1994
(51) Int. Cl.: B21D 49/00, B21D 22/12

(54) **VORRICHTUNG ZUR UMMANTELUNG VON WERKSTÜCKEN**
DEVICE FOR ENCASING WORKPIECES
DISPOSITIF POUR ENROBER DES PIECES

(30) Priorität: 23.07.1993 DE 9311047 U
(43) Veröffentlichungstag der Anmeldung: 08.05.1996
(73) Patentinhaber: KUKA Schweissanlagen GmbH, 86165 Augsburg (DE)
(72) Erfinder: MAISCHBERGER, Johann, D-86424 Dinkelscherben (DE); NEIDER, Reinhold, D-86316 Wulfertshausen (DE); BIEWALD, Thomas, D-87700 Memmingen (DE)
(74) Vertreter: Ernicke, Klaus Stefan
(86) Internationale Anmeldenummer: EP9402334
(87) Internationale Veröffentlichungsnummer: WO9503143

(56) Entgegenhaltungen:
- DE-C- 732 257
- FR-A- 1 209 505
- GB-A- 207 204
- GB-A- 2 139 934
- US-A- 3 305 420

## Beschreibung

Die Erfindung betrifft eine Vorrichtung zur Ummantelung von Katalysatoren, mit einem dicht anliegenden und an den Enden überlappenden Mantel.

In der Katalysatorentechnik wird der Kern, der sogenannte Monolith, mit einem Mantelblech dicht umschlossen. Zum Schutz des Monolithen kann zwischen Mantelblech und Monolith eine schützende Einlage, z.B. eine Fasermatte, vorgesehen sein. Das Mantelblech soll den seitlichen Austritt von Verbrennungsgasen verhindern und den bruchempfindlichen Monolithen schützen. Das Mantelblech besteht aus einer endlich langen Bahn, die um den Monolithen geschlagen und dicht angepreßt wird, wobei die Bahnenden des Mantelblechs aneinanderstoßen oder einander überlappen. In der Praxis (Nächster Stand der Technik) ist es bekannt, das Mantelblech mit Spannbändern anzupressen. Dies hat den Nachteil, daß bei nicht kreisrunden Querschnitten lokale Druckspitzen entstehen, die den Monolithen übermäßig belasten können. Zudem kann keine gleichmäßig dichte Anlage des Mantelblechs am gesamten Umfang des Monolithen gewährleistet werden.

Die FR-C-1.209.505 zeigt ein Verfahren und eine Vorrichtung zur Herstellung von geschweißten Zinkrohren. Dabei wird ein flaches Blech von zwei beweglichen halbschalenförmigen Backen um ein Stützrohr gebogen und anschließend längs der überlappenden Blechränder geschweißt. Die Backen müssen während ihrer Schwenkbewegung das ebene Blech formen und nach und nach um das massive Stützrohr biegen. Die Backen haben dazu glatte Innenwände aus einem genügend widerstandsfähigen Material. Das bekannte Verfahren und die zugehörige Vorrichtung lassen sich für die Ummantelung empfindlicher Werkstücke, wie Katalysatoren, nicht einsetzen und sind dafür auch nicht vorgesehen.

Aus der GB-A-2 139 934 ist es bekannt, ein blattförmiges Material, wie Bleche oder Kunststoffplatten in eine konturierte Form zu pressen. Hierfür kommt ein zweiteiliges Preßwerkzeug zum Einsatz, das einen massiven Stützkern und einen wannenförmigen Preßkopf aufweist. Zwischen das zu formende Blattmaterial und den Preßkopf wird eine halbstarre Membrantasche gelegt, die mit fluidischem Druck aufgeblasen und gegen das Werkstück gepreßt werden kann. Die Membrantasche ist ein loses Bauteil, das auf das Werkstück gelegt und dann vom Preßkopf übergriffen wird. Die Membrantasche soll außerdem extern erhitzt werden, um beim Preßvorgang Wärme auf das Werkstück zu übertragen. Die gezeigte Anordnung ist für Blech- und Kunststoffplattenverformung, nicht aber für die Ummantelung von Katalysatoren vorgesehen und einsetzbar. Sie beschränkt sich außerdem auf einfache Formgestaltungen, wie sattelförmige Biegungen des Plattenmaterials. Die allseitige Ummantelung eines Katalysators läßt sich damit nicht durchführen.

Es ist Aufgabe der vorliegenden Erfindung, eine Vorrichtung zur Ummantelung von Katalysatoren aufzuzeigen, die eine bessere und sicherere Ummantelung ermöglicht.

Die Erfindung löst diese Aufgabe mit den Merkmalen im Hauptanspruch.

Die erfindungsgemäße Ummantelungsvorrichtung läßt sich für beliebige Katalysatoren und für beliebige Mantelarten einsetzen. Ein bevorzugter Einsatzbereich ist die Blechummantelung von Katalysatorkernen oder Monolithen. Für diese empfindliche Katalysatorkerne kann die Bruch- oder Beschädigungsgefahr durch die gleichmäßige Druckverteilung bei der Mantelanlage wesentlich gemindert werden.

Die erfindungsgemäße Ummantelungsvorrichtung hat eine Aufnahme mit mehreren beweglichen Backen, welche auf der Innenseite eine oder mehrere expansionsfähige Druckkammern aufweisen, die für die dichte und schonende Anpressung des Mantels an das Werkstück sorgen. Durch die Druckkammern ist eine sehr gleichmäßige Anlage des Mantels auch bei komplizierten Katalysatorformen gewährleistet. Die erfindungsgemäße Ummantelungsvorrichtung kann an beliebige Katalysatorformen angepaßt werden.

Für die technische Ausgestaltung der Druckkammern gibt es verschiedene Möglichkeiten. Vorzugsweise handelt es sich um um eine schlauchförmige elastische Hülle, die mit einem geeigneten fluidischen Druckmittel befüllt und aufgebläht werden kann. Hierdurch ist eine besonders gute Druckverteilung und Formanpassung an den Katalysator möglich.

Die Ummantelungsvorrichtung kann mit mehreren Druckkammern versehen sein, die getrennt voneinander über eine entsprechende Steuerung mit Druckmittel beaufschlagt werden. Dadurch läßt sich eine sukzessive Anpreßung des Mantels und ein Ausstreifen des Mantels entlang des Werkstückes erreichen. Bei der Anlage des Mantels an den Katalysator ist ein Längenausgleich im Mantel möglich, ohne daß der Mantel gedehnt oder gestaucht wird und dadurch seine Dicke ändert.

Die Ummantelungsvorrichtung kann mit ihrer Aufnahme speziell an die Katalysatorform angepaßt sein. Es ist alternativ möglich, die Ummantelungsvorrichtung als Wechselwerkzeug auszubilden und austauschbare Einsätze mit Druckkammern vorzusehen, die an Formbacken befestigt werden. Bei einem Werkstückwechsel erfolgt nur ein Austausch der Einsätze. Die Ummantelungsvorrichtung läßt sich dadurch universeller nutzen.

In den Unteransprüchen sind weitere vorteilhafte Ausgestaltungen der Erfindung angegegeben.

Die Erfindung ist in den Zeichnungen beispielsweise schematisch dargestellt. Im einzelnen zeigen:
- Figur 1:: eine Ummantelungsvorrichtung in Schließstellung vor dem Anliegen des Mantels,
- Figur 2:: die Ummantelungsvorrichtung von Figur 1 mit aufgeblähten Druckkammern und angelegten Mantel,
- Figur 3:: eine Variante der Ausführungsform von Figur 1 und 2 mit anderen Schließmechanismus für die Aufnahme und
- Figur 4:: eine Variante von Figur 1 mit Einsätzen an den Backen der Aufnahme.

Figur 1 bis 4 zeigen eine Ummantelungsvorrichtung (1), mit der ein Mantel (4) um den Umfang eines Werkstückes (2) dicht angelegt wird. Das Werkstück (2) besteht aus einem länglichen Katalysatorkern, dem Monolithen. Der Mantel (4) besteht aus einer endlich langen Blechbahn, die um das Werkstück (2) geschlagen wird, wobei deren Enden an der Kontaktstelle (5) überlappen. Zwischen dem Mantel (4) und dem Werkstück (2) können gegebenenfalls ein oder mehrere Zwischenschichten (3) zusätzlich angeordnet sein. Im gezeigten Ausführungsbeispiel ist eine Zwischenschicht (3) in Form einer eng anliegenden Dichtmatte vorgesehen. Das Werkstück (2) wird bereits mit einem lose umgeschlagenen Mantel (4) angeliefert, wobei der Mantel (4) aber noch nicht dicht am Werkstück (2) bzw. der Zwischenschicht (3) anliegt. Die dichte Anlage erfolgt erst in der Ummantelungsvorrichtung (1).

Die Ummantelungsvorrichtung (1) besitzt eine Aufnahme (6) für das Werkstück (2) mit dem Mantel (4), die im gezeigten Ausführungsbeispiel zwei relativ zueinander bewegliche Backen (7) aufweist, die über eine Schließvorrichtung (11) geöffnet und geschlossen werden können. Alternativ können es auch mehr als zwei Backen sein.

Die Backen (7) sind an ihrer zum Werkstück (2) weisenden Innenseite der Werkstückkontur weitgehend nachgeformt. Sie tragen auf dieser Innenseite eine oder mehrere expansionsfähige Druckkammern (8), die über ein oder mehrere Druckmittelanschlüsse (10) von außen mit einem geeigneten Druckmittel (9) gefüllt und dadurch aufgebläht werden können.

Im Ruhezustand der Druckkammern (8) besteht ein Freiraum (14) zwischen den Druckkammern (8) und dem Mantel (4). Der Freiraum (14) entspricht dem Expansions- oder Blähvolumen, um das die Druckkammer sich bei Aktivierung vergrößern. Die aufgeblähten Druckkammern (8) pressen den Mantel (4) gleichmäßig an das Werkstück (2) bzw. die Zwischenschicht (3) an.

Die Druckkammern (8) bestehen im gezeigten Ausführungsbeispiel aus einem querelastischen Schlauch aus Kunstoff oder einem anderen geeigneten Material. Es kann sich auch um eine Blase, ein Druckkissen, einen Hohlraum mit Dichtlippen oder dgl. andere geeignete Ausführungsformen handeln. Als Druckmittel kommen vor allem Fluide in Betracht, wie Wasser, Luft, Hydrauliköl, Silikongel oder dgl..

Abweichend vom gezeigten Ausführungsbeispiel kann eine Druckkammer auch aus einem steuerbar expandierenden Werkstoff bestehen, der beispielsweise durch Anliegen einer Spannung oder durch Wärmezufuhr sein Volumen ändert und danach wieder schrumpft. Der Druckmittelanschluß ist dementsprechend als Strom- oder Heizanschluß ausgebildet.

Figur 1 zeigt die Ummantelungsvorrichtung (1) in der Ausgangsstellung mit geschlossenen Backen (7) aber noch nicht aktivierten Druckkammern (8). In dieser Stellung wirkt keine äußere Kraft auf den Mantel (4) ein. Figur 2 zeigt die Funktionsstellung mit aufgeblähten Druckkammern (8), die den Mantel (4) mit allseits gleichmäßigen Druck fest und dicht an das Werkstück (2) bzw. die Zwischenschicht (3) gepreßt haben. Dabei werden auch Ecken und Kanten gleichmäßig dicht angeformt. Figur 1 und 2 zeigen dies bei einem Werkstück (2) mit unregelmäßiger Querschnittskontur.

Die Druckkammern (8) sind hier wie in den anderen Ausführungsbeispielen vorzugsweise so ausgelegt, daß sie entlang des Werkstückumfangs vorzugsweise überall die gleiche Breite oder Dicke im Expansionszustand haben.

Wie Figur 1 und 2 ferner verdeutlichen, können die Backen (7) endseitig ein Stück voneinander distanziert sein und hierdurch eine Zugangsöffnung (15) zwischen sich frei lassen. Es empfiehlt sich, in diesen Bereich die Überlappungsstelle (5) des Mantels (4) zu legen. Die Überlappung (5) liegt dann in der Zugangsöffnung (15) frei zugänglich und kann weiter bearbeitet werden. Im gezeigten Ausführungsbeispiel werden die überlappenden Enden des Blechmantels durch einen Industrieroboter geschweißt und fest miteinander verbunden.

Die Druckkammern (8) sind mit Ihrer Rückwand an der Innenseite der Backen (7) befestigt. Um quer dazu Schubkräfte und Verformungen der expandierenden Druckkammern (8) aufzufangen, können die Backen (7) seitlich vorstehende Stütznasen (16) aufweisen. Ansonsten können sich die Druckkammern (6) in Stoßbereichen auch gegenseitig abstützen.

Für die Betätigung der Druckkammern (8) gibt es verschiedene Möglichkeiten. In der in Figur 1 und 2 gezeigten Ausführungsform werden die Druckkammern (8) durch eine geeignete Steuerungsvorrichtung vorzugsweise gleichzeitig beaufschlagt.

Sind an einem Backen (7) in Abweichung vom gezeigten Ausführungsbeispiel mehrere Druckkammern (8) angeordnet, können diese auch getrennt und nacheinander beaufschlagt werden. Figur (4) zeigt diese Variante. In diesem Fall hat z.B. die linke Backe (7) zwei Druckkammern (8) und die rechte Backe (7) drei Druckkammern (8). Mittels der Steuerung (18) werden die beiden im unteren Bereich des Werkstückes (2) liegenden Druckkammern (8) zuerst beaufschlagt und drücken den Mantel (4) an. Hierbei kann über die oberen, noch unbelasteten Mantelbereiche ein Längenausgleich erfolgen. Danach werden die nach obenzu benachbarten Druckkammern (8) Schritt für Schritt beaufschlagt. Die Aktivierungen der Druckkammern (8) können auch einander zeitlich überschneiden. Auf diese Weise wird der Mantel (4) nach und nach von unten nach oben fortschreitend angepreßt. Mit dieser Technik lassen sich problematische Werkstückkonturen besser erfassen und Falten oder Dehnungen im Mantel (4) vermeiden.

Die Steuerung (18) steuert über Signalleitungen geeignete Sperrelemente, z.B. Magnetventile, an den Druckmittelanschlüssen (10) an. Das Druckmittel (9) steht in einem geeigneten Vorratstank oder dgl. zur Verfügung und wird bei geöffneten Druckmittelanschlüssen (10) in die Druckkammern (8) gepumpt.

Über die Steuerung (18) sind auch andere Anpreßtechniken möglich. Beispielsweise können die Druckkammern (8) in Teilschritten expandieren, was wiederum bei mehreren Druckkammern (8) gleichzeitig oder nacheinander erfolgen kann. Durch die Teilexpandierung erfolgt zunächst eine Grobverformung des Mantels (4). Anschließend können die Druckkammern (8) wiederum gemeinsam oder nacheinander auf ihr Endvolumen expandieren und dadurch die volle Anpreßkraft auf den Mantel (4) ausüben.

Figur 4 verdeutlicht auch eine weitere Variante hinsichtlich der Backengestaltung. In Figur 1 und 2 waren die Backen 7 in ihrer Innenkontur dem Werkstück (2) nachgeformt. Im Ausführungsbeispiel von Figur 4 haben die Backen (7) austauschbare Einsätze (17), die jeweils ein oder mehrere Druckkammern (8) mit zugehörigen Druckmittelanschlüssen (10) tragen. In diesem Fall sind die Einsätze (17) an die Werkstückkontur angepaßt. Bei einem Werkstückwechsel werden die Einsätze (17) ausgetauscht. Die Backen (7) als Träger für die Einsätze (17) bleiben bestehen. Die Ummantelungsvorrichtung (1) läßt sich dadurch schnell und einfach ohne großen Aufwand anpassen.

Fig. 3 zeigt eine Variante hinsichtlich der Form des Werkstücks (2) und der Form und Betätigung der Backen (7). Das Werkstück (2) ist hier aus kreisrunder Zylinder oder als kreisrundes Rohr ausgebildet. Entsprechend ist die Innenkontur der Backen (7) und der Druckkammern (8) angepaßt.

In Fig. 3 ist die Schließvorrichtung (11) als Schubantrieb (13) ausgebildet, der den fahrbaren Backen (7) in einer horizontalen Schiebebewegung an den festen Backen (7) anstellt. Figur 1 und 2 zeigen die Variante mit einem Schwenkantrieb (12) für eine zangenförmige Aufnahme (6).

In den gezeigten Ausführungsformen wird der Mantel (4) um den seitlichen Umfang des Werkstücks (2) geschlossen. In Abwandlung der dargestellten Ausführungsbeispiele kann die Aufnahme (6) das Werkstück (2) auch an den Stirnseiten mit geeigneten Backen (7) umfassen und dadurch den Mantel (4) dreidimensional beaufschlagen und anpressen. Bei entsprechender Mantelgestaltung können dadurch beispielsweise Kugelummantelungen oder sonstige andere beliebige raumförmige Mäntel angelegt und dicht angepreßt werden. Entsprechend wird die Zahl und Anordnung der Backen gewählt und auch die Art und Form der Schließvorrichtung (11) ausgebildet.

Es sind weitere Ausgestaltungen und Varianten der erfindungsgemäßen Ummantelungsvorrichtung (1) dahingehend möglich, daß zum einen die Backen (7) in sich mehrteilig und beweglich sein können, um auch kompliziertere Werkstückformen zu erfassen. Die Druckkammern (8) müssen auch nicht gesamten Mantel (4) umschließen (abgesehen von der Zugangsöffnung (15)). Es kann stellenweise auch ein direkter Kontakt zwischen den Backen (7) und den Mantel (4) bestehen.

### BEZUGSZEICHENLISTE

- 1: Ummantelungsvorrichtung
- 2: Werkstück, Katalysator
- 3: Zwischenschicht, Dichtmatte
- 4: Mantel, Blech
- 5: Überlappung, Mantelüberlappung
- 6: Aufnahme
- 7: Backen
- 8: Druckkammer, Schlauch
- 9: Druckmittel
- 10: Druckmittelanschluß
- 11: Schließvorrichtung
- 12: Schwenkantrieb
- 13: Schubantrieb
- 14: Freiraum
- 15: Zugangsöffnung
- 16: Stütznase
- 17: Einsatz
- 18: Steuerung

## Patentansprüche

1. Vorrichtung zur Ummantelung von Katalysatoren (2), mit einen rundum anliegenden und an den Enden überlappenden Mantel (4), dadurch gekennzeichnet, daß die Ummantelungsvorrichtung (1) eine Aufnahme (6) mit mehreren der Werkstückform angepaßten, beweglichen Backen (7) aufweist, die den Katalysator (2) mit dem vorab lose angelegten Mantel (4) formschlüssig umgreifen, wobei jede Backe (7) an der zum Werkstück (2) weisenden Innenseite mindestens eine expandierfähige Druckkammer (8) trägt, die bei Betätigung den lose angelegten Mantel (4) dicht an den Katalysator (2) preßt.

2. Vorrichtung nach Anspruch 1, dadurch **gekennzeichnet**, daß die Druckkammer (8) als eine mit einem Druckmittel (9) befüllbare und aufblähbare schlauchförmige Hülle ausgebildet ist.

3. Vorrichtung nach Anspruch 1 oder 2, dadurch **gekennzeichnet**, daß die Druckkammern (8) einen durch die Backen (7) nach außen führenden Druckmittelanschluß (10) aufweisen.

4. Vorrichtung nach Anspruch 1 oder einem der folgenden, dadurch **gekennzeichnet**, daß die Backen (7) und die Druckkammern (8) an die Werkstückkontur angepaßt sind.

5. Vorrichtung nach Anspruch 1 oder einem der folgenden, dadurch **gekennzeichnet**, daß ein Backen (7) mehrere Druckkammern (8) aufweist.

6. Vorrichtung nach Anspruch 1 oder einem der folgenden, dadurch **gekennzeichnet**, daß die Backen (7) das Werkstück (2) mit einem seitlichen Freiraum (14) umschließen, der dem Expansionsvolumen der Druckkammer (8) entspricht.

7. Vorrichtung nach Anspruch 1 oder einem der folgenden, dadurch **gekennzeichnet**, daß die Backen (7) ein oder mehrere Stütznasen (16) für die Druckkammern (8) aufweisen.

8. Vorrichtung nach Anspruch 1 oder einem der folgenden, dadurch **gekennzeichnet**, daß die Aufnahme (6) eine Schließvorrichtung (11) zur Betätigung der Backen (7) aufweist.

9. Vorrichtung nach Anspruch 1 oder einem der folgenden, dadurch **gekennzeichnet**, daß die Backen (7) zwischen sich eine Zugangsöffnung (15) frei lassen.

10. Vorrichtung nach Anspruch 9, dadurch **gekennzeichnet**, daß die Zugangsöffnung (15) im Bereich der Mantelüberlappung (5) angeordnet ist.

11. Vorrichtung nach Anspruch 1 oder einem der folgenden, dadurch **gekennzeichnet**, daß die Backen (7) ein oder mehrere austauschbare Einsätze (17) mit Druckkammer(n) (8) aufweisen.

12. Vorrichtung nach Anspruch 1 oder einem der folgenden, dadurch **gekennzeichnet**, daß eine Steuerung (18) vorgesehen ist, mit der die Druckkammern (8) einzeln beaufschlagbar sind.

## Claims

1. Device for encasing catalytic converters (2) with a casing (4) fitting closely all the way round and overlapping at the ends, characterised in that the encasing device (1) has a receiver (6) with a plurality of jaws (7) adapted to the shape of the workpiece, movable and positively embracing the catalytic converter (2) with the initially loosely fitted casing (4), each jaw (7) carrying, on the inner side facing the workpiece (2), at least one expandable pressure chamber (8) which upon actuation presses the loosely fitted casing (4) tightly against the catalytic converter (2).

2. Device according to Claim 1, characterised in that the pressure chamber (8) is designed as a tubular envelope capable of being filled with and inflated by a pressure medium (9).

3. Device according to Claim 1 or 2, characterised in that the pressure chambers (8) have pressure-medium connection (10) leading to the outside through the jaws (7).

4. Device according to Claim 1 or one of the subsequent claims, characterised in that the jaws (7) and the pressure chambers (8) are adapted to the workpiece contour.

5. Device according to Claim 1 or one of the subsequent claims, characterised in that one jaw (7) has a plurality of pressure chambers (8).

6. Device according to Claim 1 or one of the subsequent claims, characterised in that the jaws (7) enclose the workpiece (2) with a lateral clearance (14) corresponding to the expansion volume of the pressure chamber (8).

7. Device according to Claim 1 or one of the subsequent claims, characterised in that the jaws (7) have one or more supporting noses (16) for the pressure chambers (8).

8. Device according to Claim 1 or one of the subsequent claims, characterised in that the receiver (6) has a closing device (11) for the actuation of the jaws (7).

9. Device according to Claim 1 or one of the subsequent claims, characterised in that the jaws (7) leave an access opening (15) free between them.

10. Device according to Claim 9, characterised in that the access opening (15) is arranged in the region of the casing overlap (5).

11. Device according to Claim 1 or one of the subsequent claims, characterised in that the jaws (7) have one or more interchangeable inserts (17) with pressure chamber(s) (8).

12. Device according to Claim 1 or one of the subsequent claims, characterised in that a control means (18) is provided by which the pressure chambers (8) can be individually pressurised.

## Revendications

1. Dispositif pour envelopper des pots catalytiques (2) d'une enveloppe (4) en contact tout autour du pot catalytique et dont les extrémités se chevauchent, caractérisé en ce que le dispositif (1) pour envelopper comporte un dispositif (6) de réception comportant plusieurs mâchoires (7) mobiles, qui sont adaptées à la conformation de la pièce et qui entourent avec complémentarité de forme le pot catalytique (2) comportant l'enveloppe (4) placée précédemment de manière lâche, chaque mâchoire (7) portant sur la face intérieure tournée vers la pièce (2) au moins une chambre (8) de pression, qui peut gonfler et qui, lorsqu'on l'active, presse étroitement sur le pot catalytique (2) l'enveloppe (4) placée de manière lâche.

2. Dispositif suivant la revendication 1, caractérisé en ce que la chambre (8) de pression est réalisée en enveloppe en forme de tuyau souple pouvant être remplie d'un moyen (9) de pression et pouvant être gonflée par ce moyen.

3. Dispositif suivant la revendication 1 ou 2, caractérisé en ce que les chambres (8) de pression comportent un raccord (10) pour le moyen de pression, qui va à l'extérieur en traversant les mâchoires (7).

4. Dispositif suivant la revendication 1 ou l'une des revendications suivantes, caractérisé en ce que les mâchoires (7) et les chambres (8) de pression sont adaptées au contour de la pièce.

5. Dispositif suivant la revendication 1 ou l'une des revendications suivantes, caractérisé en ce qu'une mâchoire (7) comporte plusieurs chambres (8) de pression.

6. Dispositif suivant la revendication 1 ou l'une des revendications suivantes, caractérisé en ce que les mâchoires (7) entourent la pièce (2) en laissant un intervalle (14) latéral, qui correspond au volume de gonflement des chambres (8) de pression.

7. Dispositif suivant la revendication 1 ou l'une des revendications suivantes, caractérisé en ce que les mâchoires (7) comportent un ou plusieurs nez (16) de support pour les chambres (8) de pression.

8. Dispositif suivant la revendication 1 ou l'une des revendications suivantes, caractérisé en ce que le dispositif (6) de réception comporte un dispositif (11) de fermeture servant à actionner les mâchoires (7).

9. Dispositif suivant la revendication 1 ou l'une des revendications suivantes, caractérisé en ce que les mâchoires (7) laissent entre elles une ouverture (15) d'accès dégagée.

10. Dispositif suivant la revendication 9, caractérisé en ce que l'ouverture (15) d'accès est ménagée dans la zone du chevauchement (5) de l'enveloppe.

11. Dispositif suivant la revendication 1 ou l'une des revendications suivantes, caractérisé en ce que les mâchoires (7) comportent un ou plusieurs inserts (17) interchangeables, comportant une chambre ou des chambres (8) de pression.

12. Dispositif suivant la revendication 1 ou l'une des revendications suivantes, caractérisé en ce qu'il est prévu une commande (18), par laquelle les chambres (8) de pression peuvent être alimentées individuellement.
